# EUROPÄISCHE PATENTSCHRIFT

(11) **EP 3 838 350 B1**
(45) Veröffentlichungstag und Bekanntmachung des Hinweises auf die Patenterteilung: **17.07.2024**
(21) Anmeldenummer: 20171326.0
(22) Anmeldetag: 24.04.2020
(51) Int. Cl.: A62B 18/00, A62B 18/02, A62B 18/08, A62B 7/10

(54) **GEBLÄSEVORRICHTUNG FÜR EIN ATEMSCHUTZSYSTEM**
FAN DEVICE FOR A RESPIRATORY PROTECTION SYSTEM
DISPOSITIF VENTILATEUR POUR UN SYSTÈME DE PROTECTION RESPIRATOIRE

(30) Priorität: 20.12.2019 EP 19218887
(43) Veröffentlichungstag der Anmeldung: 23.06.2021
(73) Patentinhaber: Optrel Holding AG, 9630 Wattwil (CH)
(72) Erfinder: HEUSSER, Jonathan, 8713 Uerikon (CH); BUECHEL, Robert, 9630 Wattwil (CH); BLÖCHLINGER, Daniel, 8735 St. Gallenkappel (CH); BROUWER, Jasper, 8712 Stäfa (CH)
(74) Vertreter: Daub, Thomas

(56) Entgegenhaltungen:
- EP-A2- 0 164 946
- WO-A1-2011/006206
- BE-A- 652 203
- US-A1- 2004 079 373
- US-B2- 9 358 409

## Beschreibung

### Stand der Technik

Die Erfindung betrifft eine Gebläsevorrichtung für ein Atemschutzsystem.

Es ist bereits, z.B. in US 2004/079373 A1, eine Gebläsevorrichtung für ein Atemschutzsystem, mit einem Lüfter zu einer Erzeugung eines Luftstroms, mit zumindest einem Filterelement, welches dazu vorgesehen ist, von dem Luftstrom durchströmt zu werden, mit einer den Lüfter und das zumindest eine Filterelement aufnehmenden Gehäuseeinheit und mit einem das Filterelement aufnehmenden Luftleitkanal, welcher zu einer Führung des Luftstroms zwischen dem Filterelement und dem Lüfter vorgesehen ist, vorgeschlagen worden.

Die Aufgabe der Erfindung besteht insbesondere darin, eine gattungsgemäße Vorrichtung mit verbesserten Eigenschaften hinsichtlich einer Kompaktheit sowie eines Komforts bereitzustellen. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

### Vorteile der Erfindung

Die Erfindung geht aus von einer Gebläsevorrichtung für ein Atemschutzsystem, mit einem Lüfter zu einer Erzeugung eines Luftstroms, mit zumindest einem Filterelement, welches dazu vorgesehen ist, von dem Luftstrom durchströmt zu werden, mit einer den Lüfter und das zumindest eine Filterelement aufnehmenden Gehäuseeinheit und mit einem das Filterelement aufnehmenden Luftleitkanal, welcher zu einer Führung des Luftstroms zwischen dem Filterelement und dem Lüfter vorgesehen ist.

Es wird vorgeschlagen, dass der Luftleitkanal getrennt von der Gehäuseeinheit ausgebildet ist und das zumindest eine Filterelement fest in den Luftleitkanal integriert ist. Vorzugsweise ist der Luftleitkanal von einem separaten Bauteil gebildet, welches aus der Gehäuseeinheit entnommen werden kann. Der Luftleitkanal ist insbesondere von einem austauschbaren Bauteil gebildet. Vorzugsweise weist die Gehäuseeinheit zumindest zwei Gehäuseschalen auf, von welchen der Luftleitkanal getrennt ausgebildet ist. Grundsätzlich wäre denkbar, dass der Luftleitkanal fest mit einer wechselbaren Abdeckung verbunden ist. Bevorzugt ist das Filterelement direkt mit dem Luftleitkanal verbunden. Das Filterelement ist insbesondere frei von einem zusätzlichen, insbesondere separaten Filtergehäuse mit dem Luftleitkanal verbunden.

Der Lüfter ist zumindest teilweise neben dem zumindest einen Filterelement angeordnet, wobei der Luftstrom zwischen dem Lüfter und dem Filterelement umgelenkt ist. Das Filterelement und der Lüfter sind in der gemeinsamen Gehäuseeinheit angeordnet. Die Gebläsevorrichtung ist insbesondere von einer kompakten Gebläsevorrichtung gebildet. Die Gebläsevorrichtung ist insbesondere zu einem Tragen an dem Körper, wie beispielsweise auf dem Rücken und/oder an der Hüfte, vorgesehen.

Unter einer "Gebläsevorrichtung" soll in diesem Zusammenhang insbesondere eine Vorrichtung verstanden werden, die zu einer aktiven Erzeugung eines Luftstroms zu einer Atemluftversorgung eines Benutzers vorgesehen ist. Die Gebläsevorrichtung ist in einem Betrieb insbesondere dazu vorgesehen, einer Mundschutzvorrichtung des Atemschutzsystems den Luftstrom zuzuführen. Vorzugsweise ist die Gebläsevorrichtung über zumindest eine Atemluftversorgungsleitung mit der Mundschutzvorrichtung des Atemschutzsystems verbunden. Vorzugsweise ist die Gebläsevorrichtung in einem Betrieb dazu vorgesehen, Luft aus einer Umgebung anzusaugen, die Luft zu reinigen, insbesondere zu filtern, und die gereinigte Luft einem Benutzer aktiv, insbesondere über die Mundschutzvorrichtung, zuzuführen. Bevorzugt ist die Gebläsevorrichtung zu einer Erzeugung eines aktiven Luftstroms vorgesehen. Die Gebläsevorrichtung ist insbesondere zu einer Erzeugung eines Überdruckluftstroms vorgesehen. Der Lüfter ist in einem Betrieb insbesondere zu einer aktiven Erzeugung eines Luftstroms vorgesehen. Der Lüfter ist insbesondere zu einem aktiven Ansaugen einer Luft aus einer Umgebung sowie zu einem aktiven Transport der Luft zu der Mundschutzvorrichtung des Atemschutzsystems vorgesehen. Der Lüfter ist insbesondere von einem Axiallüfter und/oder Radiallüfter gebildet. Unter einem "Filterelement" soll in diesem Zusammenhang insbesondere ein Element verstanden werden, welches in einem Betrieb zu einer Filterung des Luftstroms vorgesehen ist. Hierzu weist das Filterelement vorzugsweise einen Filter auf, welcher in einem Betrieb von dem Luftstrom durchströmt wird. Vorzugsweise durchströmt der Luftstrom vollständig den Filter des Filterelements. Das Filterelement ist insbesondere zu einer Abscheidung von Partikeln, insbesondere von Schwebstoffen, aus dem Luftstrom vorgesehen. Dabei sind verschiedene, einem Fachmann als sinnvoll erscheinende Filter denkbar. Vorzugsweise ist der Filter des Filterelements insbesondere von einem Schwebstofffilter gebildet. Vorzugsweise ist der Filter als Tiefenfilter oder Kuchenfilter, insbesondere als Lamellenfilter, ausgebildet.

Darunter, dass "der Lüfter zumindest teilweise neben dem zumindest einen Filterelement angeordnet ist" soll in diesem Zusammenhang insbesondere verstanden werden, dass der Lüfter in einer Richtung senkrecht zu einer Haupterstreckungsebene des Lüfters frei von einer vollständigen Überdeckung mit dem Filterelement ist. Vorzugsweise ist ein Normalenvektor der Haupterstreckungsebene des Lüfters, welcher durch einen geometrischen Mittelpunkt des Lüfters verläuft, frei von einem Schnittpunkt mit dem Filterelement. Vorzugsweise sind der Lüfter und das Filterelement in einer Haupterstreckungsebene der Gebläsevorrichtung nebeneinander angeordnet. Bevorzugt sind der Lüfter und das Filterelement senkrecht zu der Haupterstreckungsebene der Gebläsevorrichtung betrachtet zumindest im Wesentlichen frei, insbesondere vollständig frei, von einer gegenseitigen Überdeckung ausgebildet. Unter einer "Haupterstreckungsebene" einer Baueinheit soll insbesondere eine Ebene verstanden werden, welche parallel zu einer größten Seitenfläche eines kleinsten gedachten Quaders ist, welcher die Baueinheit gerade noch vollständig umschließt, und insbesondere durch den Mittelpunkt des Quaders verläuft. Unter "zumindest im Wesentlichen" soll in diesem Zusammenhang insbesondere verstanden werden, dass eine Abweichung von einem vorgegebenen Wert insbesondere weniger als 25%, vorzugsweise weniger als 10% und besonders bevorzugt weniger als 5% des vorgegebenen Werts abweicht. Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Unter einem "Luftleitkanal" soll in diesem Zusammenhang insbesondere ein einen Kanal ausbildendes Bauteil verstanden werden, welches zu einer Luftführung vorgesehen ist.

Vorzugsweise ist der Luftleitkanal zu einer zumindest abschnittsweisen Begrenzung des Luftstroms vorgesehen. Der Luftleitkanal bildet insbesondere einen Führungskanal aus, welcher zu einer Führung des Luftstroms vorgesehen ist, wobei der Luftleitkanal insbesondere zu einer definierten Umlenkung des Luftstroms vorgesehen ist. Bevorzugt bildet der Luftleitkanal zwischen dem Filterelement und dem Lüfter eine Umlenkung aus. Die Umlenkung kann beispielsweise in Form einer Kurve, einer Krümmung, einem Knick oder dergleichen erfolgen. Vorzugsweise ist eine Einströmachse und/oder eine Einströmrichtung des Luftstroms in den Luftleitkanal von einer Ausströmachse und/oder einer Ausströmrichtung des Luftstroms aus dem Führungskanal wesentlich verschieden und/oder wesentlich versetzt. Darunter, dass das "Filterelement fest in den Luftleitkanal integriert" ist, soll in diesem Zusammenhang insbesondere verstanden werden, dass das Filterelement fest mit dem Luftleitkanal verbunden ist. Vorzugsweise ist das Filterelement zumindest im Wesentlichen unlösbar mit dem Luftleitkanal verbunden. Unter "zumindest im Wesentlichen unlösbar" soll hier insbesondere eine Verbindung von zumindest zwei Elementen verstanden werden, die lediglich unter der Zuhilfenahme von Trennwerkzeugen, wie beispielsweise einer Säge, insbesondere einer mechanischen Säge usw., und/oder chemischen Trennmitteln, wie beispielsweise Lösungsmittel usw., voneinander trennbar sind.

Durch die erfindungsgemäße Ausgestaltung kann insbesondere eine vorteilhaft kompakte, insbesondere flache, Gebläsevorrichtung bereitgestellt werden. Es kann insbesondere eine direkte Kopplung des Luftleitkanals und des Filterelements erreicht werden. Hierdurch kann insbesondere vorteilhaft einfach eine dichte Einpassung des Filterelements erreicht werden. Es kann insbesondere auf zusätzliche Dichtungen und Rahmen verzichtet werden. Hierdurch kann insbesondere eine vorteilhaft geringe Bauhöhe der Gebläsevorrichtung erreicht werden. Ferner kann hierdurch insbesondere ein vorteilhaft einfacher Wechsel des Filterelements erreicht werden. Das Filterelement kann insbesondere vorteilhaft zusammen mit dem Luftleitkanal getauscht werden.

Ferner wird vorgeschlagen, dass der Luftleitkanal und das zumindest eine Filterelement ein Filterwechselmodul ausbilden. Vorzugsweise ist der Luftleitkanal und das zumindest eine Filterelement als ein austauschbares Filterwechselmodul ausgebildet, welches zu einem Austausch des Filterelements als eine Einheit getauscht wird. Unter einem "Filterwechselmodul" soll in diesem Zusammenhang insbesondere ein wechselbares Modul, insbesondere Montagemodul, verstanden werden. Vorzugsweise soll darunter insbesondere ein wechselbares Modul mit mehreren Bauteilen verstanden werden, die dazu vorgesehen sind, zu einer Einheit vormontiert zu werden, die dann als Ganzes in einer weiteren Einheit, insbesondere der Gebläsevorrichtung, montiert wird. Vorzugsweise wird auch bei einem Austausch das gesamte Filterwechselmodul getauscht. Dadurch kann insbesondere ein vorteilhaft einfacher Wechsel des Filterelements erreicht werden. Das Filterelement kann insbesondere vorteilhaft zusammen mit dem Luftleitkanal getauscht werden.

Des Weiteren ist das zumindest eine Filterelement zumindest teilweise stoffschlüssig mit dem Luftleitkanal verbunden. Vorzugsweise ist das zumindest eine Filterelement mit dem Luftleitkanal verklebt. Unter "stoffschlüssig verbunden" soll insbesondere verstanden werden, dass die Masseteile durch atomare oder molekulare Kräfte zusammengehalten werden, wie beispielsweise beim Löten, Schweißen, Kleben und/oder Vulkanisieren. Dadurch kann insbesondere eine direkte Kopplung des Luftleitkanals und des Filterelements erreicht werden. Hierdurch kann insbesondere vorteilhaft einfach eine dichte Einpassung des Filterelements erreicht werden. Es kann insbesondere auf zusätzliche Dichtungen und Rahmen verzichtet werden. Hierdurch kann insbesondere eine vorteilhaft geringe Bauhöhe der Gebläsevorrichtung erreicht werden. Ferner kann hierdurch insbesondere ein vorteilhaft einfacher Wechsel des Filterelements erreicht werden. Das Filterelement kann insbesondere vorteilhaft zusammen mit dem Luftleitkanal getauscht werden.

Es wird ferner vorgeschlagen, dass der Luftleitkanal einen Filterrahmen des zumindest einen Filterelements ausbildet. Vorzugsweise ist der Luftleitkanal zu einer Positionierung und/oder einer Stabilisierung des Filterelements vorgesehen. Bevorzugt ist das Filterelement frei von einem eigenen Rahmen ausgebildet. Besonders bevorzugt ist der Filter des Filterelements direkt in den Luftleitkanal eingebracht. Insbesondere ist der Filter des Filterelements direkt in den Luftleitkanal eingeklebt. Dadurch kann insbesondere eine vorteilhaft kompakte, insbesondere flache, Gebläsevorrichtung bereitgestellt werden.

Der Luftleitkanal ist zu einer Umlenkung eines Luftstroms zwischen dem Lüfter und dem Filterelement vorgesehen. Vorzugsweise ist der Luftstrom zwischen dem Lüfter und dem Filterelement um zumindest 50°, vorzugsweise um zumindest 90°, bevorzugt um zumindest 140° und besonders bevorzugt um zumindest 180° umgelenkt. Darunter, dass der "Luftstrom zwischen dem Lüfter und dem Filterelement umgelenkt ist" soll in diesem Zusammenhang insbesondere verstanden werden, dass der Luftstrom in einem Betrieb der Gebläsevorrichtung auf einem Weg zwischen dem Filterelement und dem Lüfter, insbesondere innerhalb des Luftleitkanals, seine Richtung ändert. Unter der Richtung des Luftstroms soll in diesem Zusammenhang insbesondere eine gemittelte Bewegungsrichtung der Teilchen des Luftstroms in einem Punkt verstanden werden. Vorzugsweise ist zwischen dem Filterelement und dem Lüfter zumindest teilweise der Luftleitkanal angeordnet, welcher zu einer Führung des Luftstroms vorgesehen ist, wobei der Luftleitkanal zu einer definierten Umlenkung des Luftstroms vorgesehen ist. Bevorzugt bildet der Luftleitkanal zwischen dem Filterelement und dem Lüfter eine Umlenkung aus. Die Umlenkung kann beispielsweise in Form einer Kurve, einer Krümmung, einem Knick oder dergleichen erfolgen. Vorzugsweise ist eine Einströmachse und/oder eine Einströmrichtung des Luftstroms in den Luftleitkanal von einer Ausströmachse und/oder einer Ausströmrichtung des Luftstroms aus dem Luftleitkanal wesentlich verschieden und/oder wesentlich versetzt. Dadurch kann insbesondere eine vorteilhaft kompakte, insbesondere flache, Gebläsevorrichtung bereitgestellt werden. Es kann insbesondere auf eine direkte Stapelung des Lüfters und der Filtereinheit verzichtet werden. Hierdurch kann insbesondere eine vorteilhaft geringe Bauhöhe der Gebläsevorrichtung erreicht werden.

Ferner wird vorgeschlagen, dass eine Einströmrichtung des Luftstroms in den Luftleitkanal wesentlich von einer Ausströmrichtung des Luftstroms aus dem Luftleitkanal verschieden ist. Vorzugsweise weist der Luftleitkanal eine Einlassöffnung auf, wobei die Einströmrichtung senkrecht zu einer Ebene der Einlassöffnung verläuft. Bevorzugt verläuft eine Einströmrichtung des Luftstroms in den Luftleitkanal senkrecht zu einer Haupterstreckungsebene des Filterelements. Vorzugsweise weist der Luftleitkanal ferner eine Auslassöffnung auf, wobei die Ausströmrichtung senkrecht zu einer Ebene der Auslassöffnung verläuft. Die Einströmrichtung definiert insbesondere eine gemittelte Richtung des Luftstroms bei einem Eintritt in den Luftleitkanal. Die Ausströmrichtung definiert insbesondere eine gemittelte Richtung des Luftstroms bei einem Austritt aus dem Luftleitkanal. Vorzugsweise beträgt ein Winkel zwischen der Einströmrichtung des Luftstroms in den Luftleitkanal und der Ausströmrichtung des Luftstroms aus dem Luftleitkanal mehr als 40°, vorzugsweise mehr als 60° und besonders bevorzugt mehr als 80°. Dadurch kann insbesondere eine vorteilhaft kompakte Anordnung des Luftleitkanals und des Filterelements erreicht werden. Es kann dadurch insbesondere eine vorteilhaft kompakte, insbesondere flachbauende, Gebläsevorrichtung bereitgestellt werden.

Des Weiteren wird vorgeschlagen, dass der Luftleitkanal eine Einlassöffnung und eine Auslassöffnung aufweist, wobei ein Öffnungsquerschnitt der Einlassöffnung wesentlich größer ist als ein Öffnungsquerschnitt der Auslassöffnung. Vorzugsweise ist eine Fläche des Öffnungsquerschnitts der Einlassöffnung zumindest doppelt so groß wie eine Fläche des Öffnungsquerschnitts der Auslassöffnung. Bevorzugt ist eine Fläche des Öffnungsquerschnitts der Einlassöffnung zumindest 3-mal, vorzugsweise zumindest 4-mal und besonders bevorzugt zumindest 5-mal, so groß wie eine Fläche des Öffnungsquerschnitts der Auslassöffnung. Die Fläche des Öffnungsquerschnitts der Einlassöffnung entspricht insbesondere zumindest annähernd einer Fläche des Filterelements in der Haupterstreckungsebene des Filterelements. Vorzugsweise erstreckt sich der Öffnungsquerschnitt der Einlassöffnung parallel zu einer Haupterstreckungsebene des Filterelements. Dadurch kann insbesondere eine vorteilhafte Luftführung erreicht werden. Es kann dadurch insbesondere eine vorteilhaft kompakte, insbesondere flachbauende, Gebläsevorrichtung bereitgestellt werden.

Es wird ferner vorgeschlagen, dass die Gebläsevorrichtung ein weiteres Filterelement aufweist, welches neben dem Lüfter und welches fest in den Luftleitkanal integriert ist. Vorzugsweise ist das weitere Filterelement neben dem Lüfter und/oder neben dem einen Filterelement angeordnet und dessen Durchströmrichtung des Luftstroms von einer Durchströmrichtung des Luftstroms durch den Lüfter und/oder dem Filterelement verschieden. Vorzugsweise ist das weitere Filterelement neben dem Lüfter angeordnet. Ferner ist vorzugsweise die Durchströmrichtung des Luftstroms durch das weitere Filterelement von einer Durchströmrichtung des Luftstroms durch den Lüfter verschieden. Dadurch kann insbesondere eine vorteilhaft kompakte Anordnung des Lüfters, des Filterelements und eines weiteren Filterelements erreicht werden. Es kann dadurch insbesondere eine vorteilhaft kompakte, insbesondere flachbauende, Gebläsevorrichtung bereitgestellt werden.

Es wird weiter vorgeschlagen, dass der Luftleitkanal, das Filterelement und das weitere Filterelement ein Filterwechselmodul, insbesondere ein alternatives Filterwechselmodul, ausbilden. Vorzugsweise ist der Luftleitkanal, das Filterelement und das weitere Filterelement als ein austauschbares Filterwechselmodul ausgebildet, welches zu einem Austausch des Filterelements als eine Einheit getauscht wird. Es ist insbesondere denkbar, dass abhängig von einem Einsatz verschiedene Filterwechselmodule eingesetzt werden können. Insbesondere kann das Filterwechselmodul oder das alternative Filterwechselmodul eingesetzt werden. Dadurch kann insbesondere ein vorteilhaft einfacher Wechsel des Filterelements erreicht werden. Das Filterelement kann insbesondere vorteilhaft zusammen mit dem Luftleitkanal getauscht werden.

Ferner wird vorgeschlagen, dass die Gehäuseeinheit eine Dicke von weniger als 70 mm aufweist. Vorzugsweise weist die Gehäuseeinheit eine Dicke von weniger als 50 mm auf. Die Gehäuseeinheit dient insbesondere zu einem Schutz und einer Ausrichtung des Lüfters und des Filterelements. Vorzugsweise weist die Gebläsevorrichtung zudem einen Energiespeicher zu einer Energieversorgung des Lüfters auf, welcher ebenfalls in der Gehäuseeinheit aufgenommen ist. Unter einer "Dicke" der Gehäuseeinheit soll in diesem Zusammenhang insbesondere eine maximale Erstreckung der Gehäuseeinheit senkrecht zu einer Haupterstreckungsebene der Gehäuseeinheit verstanden werden. Dadurch kann insbesondere eine vorteilhaft kompakte Gebläsevorrichtung bereitgestellt werden.

Des Weiteren wird vorgeschlagen, dass der Lüfter zu einer Erzeugung eines Volumenstroms des Luftstroms von zumindest 50l/min und maximal 250l/min vorgesehen ist. Vorzugsweise ist der Lüfter zu einer Erzeugung eines Volumenstroms des Luftstroms von zumindest 80l/min und maximal 120l/min vorgesehen. Dadurch kann insbesondere eine vorteilhaft kompakte und leistungsstarke Gebläsevorrichtung bereitgestellt werden.

Ferner geht die Erfindung aus von einem Atemschutzsystem, insbesondere einem Gebläse-Atemschutzsystem, mit der Gebläsevorrichtung und mit zumindest einer Mundschutzvorrichtung. Es wird vorgeschlagen, dass die zumindest eine Gebläsevorrichtung zu einer Erzeugung eines Überdrucks in der Mundschutzvorrichtung vorgesehen ist. Vorzugsweise ist die zumindest eine Gebläsevorrichtung zu einer Erzeugung eines relativen Überdrucks gegenüber einer Umgebung in der Mundschutzvorrichtung vorgesehen. Unter einem "Atemschutzsystem" soll in diesem Zusammenhang insbesondere ein System mit einer Gebläsevorrichtung und einer Mundschutzvorrichtung verstanden werden, das zu einer aktiven Bereitstellung eines Luftstroms zu einer Atemluftversorgung eines Benutzers vorgesehen ist. Das Atemschutzsystem ist insbesondere dazu vorgesehen, mittels einer Gebläsevorrichtung in einem Betrieb einen Luftstrom zu erzeugen, welcher der Mundschutzvorrichtung des Atemschutzsystems zugeführt wird. Vorzugsweise ist die Gebläsevorrichtung über zumindest eine Atemluftversorgungsleitung mit der Mundschutzvorrichtung des Atemschutzsystems verbunden. Vorzugsweise ist das Atemschutzsystem dazu vorgesehen, mittels der Gebläsevorrichtung in einem Betrieb Luft aus einer Umgebung anzusaugen, die Luft zu reinigen, insbesondere zu filtern, und mittels der Mundschutzvorrichtung die gereinigte Luft einem Benutzer aktiv zuzuführen. Unter einer "Mundschutzvorrichtung" soll in diesem Zusammenhang insbesondere eine einen Mundschutz ausbildende Vorrichtung verstanden werden, welche dazu vorgesehen ist, zumindest in einer Mund- und/oder Nasenpartie eines Benutzers getragen zu werden. Vorzugsweise ist die Vorrichtung dazu vorgesehen, einen Atembereich vor der Mund-und/oder Nasenpartie eines Benutzers auszubilden, welcher in einem Betrieb kontinuierlich mit Atemluft versorgt wird. Bevorzugt ist die Mundschutzvorrichtung dazu vorgesehen, einen Benutzer direkt mit Atemluft zu versorgen sowie die Mund- und/oder Nasenpartie eines Benutzers vor äußeren Einflüssen, insbesondere vor Gasen, Partikeln und/oder Schwebstoffen, zu schützen. Bevorzugt ist die Mundschutzvorrichtung frei von einer Verdeckung der Augen, insbesondere einer Augenpartie, eines Benutzers. Vorzugsweise weist die Mundschutzvorrichtung einen Maskengrundkörper, welcher dazu vorgesehen ist, eine Mund- und/oder Nasenpartie eines Benutzers zu verdecken und welcher zumindest teilweise einen Atembereich begrenzt, und zumindest eine mit dem Maskengrundkörper verbundene Atemluftversorgungsleitung auf, die zumindest einen, in den Atembereich mündenden Atemluftkanal begrenzt, der zu einer Führung eines aktiven Atemluftstroms vorgesehen ist. Dadurch kann insbesondere ein vorteilhaft komfortables Atemschutzsystem bereitgestellt werden. Es kann insbesondere eine zuverlässige Atemluftversorgung erreicht werden.

### Zeichnungen

Weitere Vorteile ergeben sich aus der folgenden Zeichnungsbeschreibung. In den Zeichnungen sind zwei Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein Atemschutzsystem mit einer Gebläsevorrichtung, mit einer Mundschutzvorrichtung, mit einer Weste und mit einer externen Bedieneinheit und einen Benutzer in einer schematischen Darstellung,
- Fig. 2: die Gebläsevorrichtung des Atemschutzsystems in einer schematischen Draufsicht,
- Fig. 3: die Gebläsevorrichtung des Atemschutzsystems, mit einem Lüfter und mit einem Filterelement in einer schematischen Schnittdarstellung entlang der Schnittlinie II-II,
- Fig. 4: die Mundschutzvorrichtung des Atemschutzsystems und einen Kopf des Benutzers in einer schematischen Darstellung,
- Fig. 5: die Mundschutzvorrichtung des Atemschutzsystems in einer schematischen Teilschnittdarstellung,
- Fig. 6: einen Teilausschnitt der Mundschutzvorrichtung des Atemschutzsystems in einer schematischen Schnittdarstellung und
- Fig. 7: eine alternative Gebläsevorrichtung eines Atemschutzsystems, mit einem Lüfter, mit einem Filterelement und mit einem weiteren Filterelement in einer schematischen Schnittdarstellung.

### Beschreibung der Ausführungsbeispiele

Die Figur 1 zeigt ein Atemschutzsystem 10a. Das Atemschutzsystem 10a ist von einem Gebläse-Atemschutzsystem gebildet. Das Atemschutzsystem 10a ist insbesondere von einem Gebläse-Atemschutzsystem der Sicherheitsklasse TH3 gebildet. Das Atemschutzsystem 10a ist zu einem Schutz eines Benutzers 18a vor Partikeln wie Rauch, Aerosolen und/oder Staub vorgesehen. Ferner kann das Atemschutzsystem 10a zusätzlich vor unangenehmen Gerüchen und schädlichem Ozon schützen. Insbesondere ist denkbar, dass das Atemschutzsystem 10a in Umgebungen mit gesundheitsschädlichen oder gar toxischen Gasen den Benutzer 18a vor organischen, anorganischen und/oder sauren Gasen schützt. Das Atemschutzsystem 10a weist eine Gebläsevorrichtung 14a und eine Mundschutzvorrichtung 12a auf. Die Gebläsevorrichtung 14a ist zu einer Erzeugung eines Atemluftstroms 26a vorgesehen. Die Gebläsevorrichtung 14a ist zu einer Erzeugung eines Atemluftstroms 26a für die Mundschutzvorrichtung 12a vorgesehen.

Die Gebläsevorrichtung 14a weist eine Gehäuseeinheit 58a auf. Die Gehäuseeinheit 58a ist von einem Kunststoffgehäuse gebildet. Die Gehäuseeinheit 58a weist zwei miteinander verbundene Gehäuseschalen 70a, 72a auf, und zwar eine erste Gehäuseschale 70a und eine zweite Gehäuseschale 72a. Die erste Gehäuseschale 70a weist zwei öffenbare Abdeckungen 74a, 76a auf, über welche ein Innenraum der Gehäuseeinheit 58a zugänglich gemacht werden kann. Die zweite Gehäuseschale 72a bildet eine Rückseite der Gehäuseeinheit 58a, welche in einem getragenen Zustand dem Benutzer 18a zugewandt ist. Die zweite Gehäuseschale 72a ist auf einer Außenseite konkav gekrümmt. Die Krümmung der zweiten Gehäuseschale 72a ist an eine Rückenkrümmung eines Menschen angepasst. Ferner weist die Gehäuseeinheit 58a mehrere Lufteinlassöffnungen 78a auf. Die Lufteinlassöffnungen 78a sind von Schlitzen in der ersten Gehäuseschale 70a gebildet. Die Lufteinlassöffnungen 78a dienen in einem Betrieb zu einem Ansaugen einer Umgebungsluft mittels eines Luftstroms 50a. Ferner weist die Gehäuseeinheit 58a eine Luftauslassöffnung 80a auf. Die Luftauslassöffnung 80a ist von einem Schlauchanschlussstutzen an der ersten Gehäuseschale 70a gebildet. Die Luftauslassöffnung 80a dient in einem Betrieb zu einer Ausgabe des gereinigten Luftstroms 50a, insbesondere eines Atemluftstroms 26a. Der Atemluftstrom 26a wird in einem Betrieb von der Luftauslassöffnung 80a an die Mundschutzvorrichtung 12a weitergeleitet (Figur 1, 2).

Die Gehäuseeinheit 58a weist eine Dicke d von weniger als 70 mm auf. Die Gehäuseeinheit 58a weist eine Dicke d von weniger als 50 mm auf.

Ferner weist die Gebläsevorrichtung 14a einen Lüfter 48a zu einer Erzeugung eines Luftstroms 50a auf. Die Gebläsevorrichtung 14a ist zu einer Erzeugung eines Überdrucks in der Mundschutzvorrichtung 12a vorgesehen. Der Lüfter 48a ist zu einer Erzeugung eines Überdrucks in der Mundschutzvorrichtung 12a vorgesehen. Der Lüfter 48a ist zu einer Erzeugung eines Volumenstroms des Luftstroms 50a von zumindest 50 l/min und maximal 250l/min vorgesehen. Der Lüfter 48a ist zu einer Erzeugung eines Volumenstroms des Luftstroms 50a von zumindest 80 l/min und maximal 120l/min vorgesehen. In einem Betrieb ist die Gebläsevorrichtung 14a mittels des Lüfters 48a zu einer Erzeugung eines relativen Überdrucks gegenüber einer Umgebung in der Mundschutzvorrichtung 12a vorgesehen. Der Lüfter 48a ist von einem elektrischen Radiallüfter gebildet. Grundsätzlich wäre jedoch auch eine andere, einem Fachmann als sinnvoll erscheinende Ausgestaltung denkbar. Der Lüfter 48a ist in der Gehäuseeinheit 58a angeordnet. Eine Haupterstreckungsebene 56a des Lüfters 48a erstreckt sich zumindest im Wesentlichen parallel zu einer Haupterstreckungsebene der Gehäuseeinheit 58a. Der Lüfter 48a ist in einem oberen Bereich der Gebläsevorrichtung 14a angeordnet. An einer Ausgangsseite des Lüfters 48a ist die Luftauslassöffnung 80a angeordnet. Die Gebläsevorrichtung 14a weist ferner eine Steuer- und/oder Regeleinheit 86a zu einer Steuerung und/oder Regelung des Lüfters 48a in einem Betrieb auf. Die Steuer- und/oder Regeleinheit 86a ist insbesondere zu einer automatischen Anpassung einer Leistungsstufe des Lüfters 48a vorgesehen. Die Steuer- und/oder Regeleinheit 86a ist dazu vorgesehen, abhängig von einer Sättigung eines Filterelements 52a eine Luftflussstufe des Lüfters 48a einzustellen. Ferner ist die Steuer- und/oder Regeleinheit 86a insbesondere zu einer automatischen Luftflusskontrolle und Luftflussanpassung vorgesehen (Figur 3).

Des Weiteren weist die Gebläsevorrichtung 14a ein Filterelement 52a auf. Das Filterelement 52a ist dazu vorgesehen, von dem Luftstrom 50a durchströmt zu werden. Das Filterelement 52a ist von einem quaderförmigen Filtermodul gebildet. Das Filterelement 52a ist von einem Schwebstofffilter gebildet. Das Filterelement 52a ist als Tiefenfilter, insbesondere als Lamellenfilter, ausgebildet. Es wäre jedoch auch denkbar, dass das Filterelement 52a als Gasfilter, insbesondere als A1 B1 E1 -Gasfilter, ausgebildet ist. Das Filterelement 52a ist in der Gehäuseeinheit 58a angeordnet. Eine Haupterstreckungsebene 54a des Filterelements 52a erstreckt sich zumindest im Wesentlichen parallel zu einer Haupterstreckungsebene der Gehäuseeinheit 58a. Das Filterelement 52a ist in einem unteren Bereich der Gebläsevorrichtung 14a angeordnet. Die Gehäuseeinheit 58a nimmt den Lüfter 48a und das Filterelement 52a auf. An einer Eingangsseite des Filterelements 52a ist die Lufteinlassöffnung 78a angeordnet. Ferner ist das Filterelement 52a über die Abdeckung 74a wechselbar ausgebildet. Ein Filterwechselmodul 110a mit dem Filterelement 52a ist über die Abdeckung 74a wechselbar ausgebildet (Figur 3).

Der Lüfter 48a ist neben dem Filterelement 52a angeordnet, wobei der Luftstrom 50a zwischen dem Lüfter 48a und dem Filterelement 52a umgelenkt ist. Das Filterelement 52a und der Lüfter 48a sind gemeinsamen in der Gehäuseeinheit 58a angeordnet. Die Gebläsevorrichtung 14a weist ferner einen das Filterelement 52a aufnehmenden Luftleitkanal 82a auf, welcher zu einer Führung des Luftstroms 50a zwischen dem Filterelement 52a und dem Lüfter 48a vorgesehen ist. Der Luftleitkanal 82a ist getrennt von der Gehäuseeinheit 58a ausgebildet. Die Gehäuseeinheit 58a weist eine Aufnahme zu einer definierten Aufnahme des Luftleitkanals 82a auf. Der Luftleitkanal 82a ist aus der Gehäuseeinheit 58a entnehmbar ausgebildet. Der Luftleitkanal 82a kann in einer definierten Position in die Gehäuseeinheit 58a eingesetzt werden. In einem in die Gehäuseeinheit 58a eingesetzten Zustand des Luftleitkanals 82a ist der Luftleitkanal 82a direkt mit einem Eingangskanal des Lüfters 48a gekoppelt. Eine Auslassöffnung 114a des Luftleitkanals 82a ist dichtend mit dem Eingangskanal des Lüfters 48a gekoppelt. Ferner weist der Luftleitkanal 82a eine Einlassöffnung 112a und die Auslassöffnung 114a auf, wobei ein Öffnungsquerschnitt der Einlassöffnung 112a wesentlich größer ist als ein Öffnungsquerschnitt der Auslassöffnung 114a. Eine Fläche des Öffnungsquerschnitts der Einlassöffnung 112a ist zumindest doppelt so groß wie eine Fläche des Öffnungsquerschnitts der Auslassöffnung 114a. Bevorzugt ist eine Fläche des Öffnungsquerschnitts der Einlassöffnung 112a zumindest 3-mal, vorzugsweise zumindest 4-mal und besonders bevorzugt zumindest 5-mal, so groß wie eine Fläche des Öffnungsquerschnitts der Auslassöffnung 114a. Die Fläche des Öffnungsquerschnitts der Einlassöffnung 112a entspricht insbesondere zumindest annähernd einer Fläche des Filterelements 52a in der Haupterstreckungsebene 54a des Filterelements 52a.

Das Filterelement 52a ist fest in den Luftleitkanal 82a integriert. Der Luftleitkanal 82a und das Filterelement 52a bilden das Filterwechselmodul 110a aus. Das Filterwechselmodul 110a ist als Ganzes über die Abdeckung 74a wechselbar ausgebildet. Das Filterelement 52a ist zumindest teilweise stoffschlüssig mit dem Luftleitkanal 82a verbunden. Das Filterelement 52a ist in den Luftleitkanal 82a eingeklebt. Das Filterelement 52a ist in einem Bereich der Einlassöffnung 112a in den Luftleitkanal eingeklebt. Der Luftleitkanal 82a bildet einen Filterrahmen des Filterelements 52a aus. Der Luftleitkanal 82a ist zu einer Positionierung und einer Stabilisierung des Filterelements 52a vorgesehen. Der Filter des Filterelements 52a ist direkt in den Luftleitkanal 82a eingebracht.

Das Filterelement 52a ist strömungstechnisch entlang des Luftstroms 50a vor dem Lüfter 48a angeordnet. Der Luftstrom 50a zwischen dem Lüfter 48a und dem Filterelement 52a ist um zumindest annähernd 90° umgelenkt. Eine Umlenkung des Luftstroms 50a erfolgt in dem Luftleitkanal 82a. Eine Durchströmrichtung r₁ des Luftstroms 50a durch das Filterelement 52a ist im Wesentlichen von einer Durchströmrichtung r₂ des Luftstroms 50a durch den Lüfter 48a verschieden. Die Durchströmrichtung r₂ des Luftstroms 50a durch den Lüfter 48a verläuft parallel zu der Haupterstreckungsebene 56a des Lüfters 48a. Bei einer Ausgestaltung des Lüfters 48a als Axiallüfter wäre jedoch auch denkbar, dass die Durchströmrichtung r₂ des Luftstroms 50a durch den Lüfter 48a senkrecht zu der Haupterstreckungsebene 56a des Lüfters 48a verläuft. Die Durchströmrichtung r₁ des Luftstroms 50a durch das Filterelement 52a verläuft senkrecht zu der Haupterstreckungsebene 54a des Filterelements 52a. Die Durchströmrichtung r₁ des Filterelements 52a ist gegenüber der Durchströmrichtung r₂ des Lüfters 48a um zumindest annähernd 90° abgewinkelt. Der Luftleitkanal 82a ist zu einer Umlenkung eines Luftstroms 50a zwischen dem Lüfter 48a und dem Filterelement 52a vorgesehen. Der Luftleitkanal 82a weist eine abgeknickte Luftführung auf. Eine Einströmrichtung r_{L1} des Luftstroms 50a in den Luftleitkanal 82a ist wesentlich von einer Ausströmrichtung r_{L2} des Luftstroms 50a aus dem Luftleitkanal 82a verschieden. Ein Winkel zwischen der Einströmrichtung r_{L1} des Luftstroms 50a in den Luftleitkanal 82a und der Ausströmrichtung r_{L2} des Luftstroms 50a aus dem Luftleitkanal 82a beträgt zumindest annähernd 90° (Figur 3).

Das Filterelement 52a weist die Haupterstreckungsebene 54a auf. Der Lüfter 48a weist die Haupterstreckungsebene 56a auf. Es wäre denkbar, dass die Haupterstreckungsebene 54a parallel zu der Haupterstreckungsebene 56a verläuft, wobei ein Abstand der Haupterstreckungsebene 54a des Filterelements 52a zu der Haupterstreckungsebene 56a des Lüfters 48a geringer ist als eine maximale Dicke des Filterelements 52a. Bevorzugt würde bei einer parallelen Ausgestaltung ein Abstand der Haupterstreckungsebene 54a des Filterelements 52a zu der Haupterstreckungsebene 56a des Lüfters 48a weniger als 50 mm, vorzugsweise weniger als 30 mm und besonders bevorzugt weniger als 10 mm betragen. In der dargestellten Ausgestaltung ist die Haupterstreckungsebene 54a des Filterelements 52a gegenüber der Haupterstreckungsebene 56a des Lüfters 48a abgewinkelt. Ein Winkel zwischen der Haupterstreckungsebene 54a des Filterelements 52a und der Haupterstreckungsebene 56a des Lüfters 48a beträgt mehr als 80°, vorzugsweise mehr als 120° und besonders bevorzugt mehr als 160°. Der Winkel zwischen der Haupterstreckungsebene 54a des Filterelements 52a und der Haupterstreckungsebene 56a des Lüfters 48a beträgt zumindest annähernd 165°. Ein das Filterelement 52a schneidender Normalenvektor der Haupterstreckungsebene 54a des Filterelements 52a und ein den Lüfter 48a schneidender Normalenvektor der Haupterstreckungsebene 56a des Lüfters 48a schließen einen kleinsten Winkel von zumindest annähernd 15° ein. Vorzugsweise schließt die Haupterstreckungsebene 56a des Lüfters 48a und die Haupterstreckungsebene 54a des Filterelements 52a mit einer gedachten Ebene, in welcher die Schnittgerade zwischen der Haupterstreckungsebene 56a des Lüfters 48a und der Haupterstreckungsebene 54a des Filterelements 52a verläuft und welche symmetrisch zwischen dem Filterelement 52a und dem Lüfter 48a liegt, einen kleinsten Winkel von zumindest 60°, vorzugsweise zumindest 70°, ein. Bevorzugt verläuft eine Schnittgerade der Haupterstreckungsebene 54a des Filterelements 52a und der Haupterstreckungsebene 56a des Lüfters 48a in einem Nahbereich des Filterelements 52a und des Lüfters 48a. Ein kleinster Abstand zwischen der Schnittgeraden und dem Filterelement 52a beträgt insbesondere weniger als 15 cm, vorzugsweise weniger als 10 cm und besonders bevorzugt weniger als 5 cm. Ein kleinster Abstand zwischen der Schnittgeraden und dem Filterelement 52a ist geringer als ein kleinster Abstand zwischen dem Lüfter 48a und dem Filterelement 52a. Zumindest ein Großteil von das Filterelement 52a schneidenden Normalenvektoren der Haupterstreckungsebene 54a des Filterelements 52a ist frei von einem Schnittpunkt mit dem Lüfter 48a. Alle das Filterelement 52a schneidenden Normalenvektoren der Haupterstreckungsebene 54a des Filterelements 52a sind frei von einem Schnittpunkt mit dem Lüfter 48a. Das Filterelement 52a und der Lüfter 48a sind teilweise zueinander abgewinkelt nebeneinander angeordnet (Figur 3).

Des Weiteren weist die Gebläsevorrichtung 14a einen Energiespeicher 84a auf. Der Energiespeicher 84a ist von einem Akkumulator gebildet. Der Energiespeicher 84a dient zu einer Energieversorgung des Lüfters 48a. Eine Haupterstreckungsebene des Energiespeichers 84a erstreckt sich zumindest im Wesentlichen parallel zu einer Haupterstreckungsebene der Gehäuseeinheit 58a. Der Energiespeicher 84a ist in einem unteren Bereich der Gebläsevorrichtung 14a angeordnet. Die Gehäuseeinheit 58a nimmt den Lüfter 48a, das Filterelement 52a und den Energiespeicher 84a auf. Die Gehäuseeinheit 58a dient zu einem Schutz und einer Ausrichtung des Lüfters 48a, des Filterelements 52a und des Energiespeichers 84a. Ferner ist der Energiespeicher 84a über die Abdeckung 76a wechselbar ausgebildet (Figur 3).

Ferner weist das Atemschutzsystem 10a eine externe Bedieneinheit 62a auf. Die externe Bedieneinheit 62a ist von einer Fernbedienung gebildet. Die Bedieneinheit 62a weist Bedienelemente 64a und eine Steuer- und/oder Regeleinheit 66a auf, welche zu einer Steuerung und/oder Regelung der Gebläsevorrichtung 14a vorgesehen ist. Die externe Bedieneinheit 62a ist beispielhaft mittels eines Kabels 88a mit der Gebläsevorrichtung 14a verbunden. Die Steuer- und/oder Regeleinheit 66a der externen Bedieneinheit 62a ist insbesondere dazu vorgesehen, die Steuer- und/oder Regeleinheit 86a der Gebläsevorrichtung 14a abhängig von einer Eingabe an den Bedienelementen 64a anzusteuern. Über die Bedienelemente 64a lässt sich beispielsweise eine Leistungsstufe des Lüfters 48a einstellen. Ferner lässt sich über die Bedienelemente 64a der Lüfter 48a aktivieren oder deaktivieren. Die externe Bedieneinheit 62a weist ferner eine Sensoreinheit 68a zu einer Erfassung von Umgebungsparametern auf. Die Steuer-und/oder Regeleinheit 66a ist in zumindest einem Betriebszustand zu einer Steuerung und/oder Regelung der Gebläsevorrichtung 14a anhand der Umgebungsparameter vorgesehen. Die Steuer- und/oder Regeleinheit 66a ist in einem Betrieb zu einer Ansteuerung der Steuer- und/oder Regeleinheit 86a der Gebläsevorrichtung 14a vorgesehen, wobei mittels der Steuer- und/oder Regeleinheit 86a der Gebläsevorrichtung 14a anhand der Umgebungsparameter eine Leistungsstufe des Lüfters 48a angepasst wird. Die Sensoreinheit 68a ist dazu vorgesehen, eine Luftgüte, einen Umgebungsdruck und/oder eine Sauerstoffkonzentration zu erfassen.

Des Weiteren weist das Atemschutzsystem 10a eine Weste 60a zu einem Tragen durch den Benutzer 18a auf. Die Weste 60a ist von einer Stoffweste gebildet. Auf einer Rückseite der Weste 60a ist die Gebläsevorrichtung 14a angeordnet. Die Gebläsevorrichtung 14a ist lösbar mit der Weste 60a verbunden. Die Gebläsevorrichtung 14a wird von dem Benutzer 18a in einem Betrieb mittels der Weste 60a auf dem Rücken getragen. Ferner ist die externe Bedieneinheit 62a dazu vorgesehen, von dem Benutzer 18a an einer Brust getragen zu werden. Die externe Bedieneinheit 62a ist auf einer Vorderseite der Weste 60a angeordnet. Es können daher mittels der Sensoreinheit 68a insbesondere Umgebungsparameter in einem Kopfbereich des Benutzers 18a erfasst werden.

Das Atemschutzsystem 10a weist ferner eine mit der Gebläsevorrichtung 14a verbundene Atemluftleitung 46a auf, welche zu einer Führung des Atemluftstroms 26a vorgesehen ist. Die Atemluftleitung 46a verbindet die Gebläsevorrichtung 14a mit der Mundschutzvorrichtung 12a. Die Atemluftleitung 46a ist über die Luftauslassöffnung 80a der Gebläsevorrichtung 14a mit der Gebläsevorrichtung 14a verbunden. Die Atemluftleitung 46a ist von einem Schlauch gebildet. Die Atemluftleitung 46a ist in einem Betrieb zu einer Führung des Atemluftstroms 26a vorgesehen.

Die Mundschutzvorrichtung 12a weist einen Maskengrundkörper 16a auf. Der Maskengrundkörper 16a ist dazu vorgesehen, eine Mund- und Nasenpartie des Benutzers 18a zu verdecken. Ferner ist der Maskengrundkörper 16a dazu vorgesehen, zumindest teilweise einen Atembereich 20a zu begrenzen. Der Maskengrundkörper 16a begrenzt in einem Betrieb zusammen mit einem Gesicht des Benutzers 18a und einer Trennschicht 38a den Atembereich 20a. Der Maskengrundkörper 16a besteht zumindest zu einem Großteil aus einem biegeschlaffen Material. Der Maskengrundkörper 16a besteht vollständig aus einem biegeschlaffen Material. Der Maskengrundkörper 16a besteht vollständig aus einem forminstabilen Material. Der Maskengrundkörper 16a besteht zumindest zu einem Großteil aus einem textilen Material. Der Maskengrundkörper 16a besteht vollständig aus einem textilen Material. Der Maskengrundkörper 16a ist aus einem Textil hergestellt. Der Maskengrundkörper 16a besteht vollständig aus einem Textil. Der Maskengrundkörper 16a ist zumindest im Wesentlichen luftdicht ausgebildet. Es wäre insbesondere denkbar, dass ein Textil, aus welchem der Maskengrundkörper 16a hergestellt ist, eine Beschichtung aufweist, welche eine Luftdurchlässigkeit zumindest verringert. Der Maskengrundkörper 16a ist insbesondere zumindest bei einem absoluten Druck von 1 bar, vorzugsweise zumindest 2 bar und besonders bevorzugt zumindest 3 bar, luftdicht (Figur 4).

Die Mundschutzvorrichtung 12a weist ferner ein Dichtungselement 90a auf. Das Dichtungselement 90a ist fest mit dem Maskengrundkörper 16a verbunden. Das Dichtungselement 90a ist an einer Oberkante des Maskengrundkörpers 16a angeordnet.

Das Dichtungselement 90a ist dazu vorgesehen, den Maskengrundkörper 16a zumindest an einer Oberkante des Maskengrundkörpers 16a gegen ein Gesicht des Benutzers 18a abzudichten. Das Dichtungselement 90a ist dazu vorgesehen, einen Atembereich 20a und einen Auslassbereich 40a in Richtung der Augen des Benutzers 18a abzudichten, um einen Luftstrom in die Augen des Benutzers 18a zu vermeiden. Das Dichtungselement 90a besteht aus einem Schaumstoff. Das Dichtungselement 90a ist von einem Schaumstoffstreifen gebildet. Das Dichtungselement 90a ist beispielhaft mit dem Maskengrundkörper 16a verklebt (Figur 6).

Ferner weist die Mundschutzvorrichtung 12a eine mit dem Maskengrundkörper 16a verbundene Atemluftversorgungsleitung 22a auf. Die Atemluftversorgungsleitung 22a begrenzt einen in den Atembereich 20a mündenden Atemluftkanal 24a, der zu einer Führung des aktiven Atemluftstroms 26a vorgesehen ist. Die Atemluftversorgungsleitung 22a ist von einem elastischen Schlauch gebildet. Die Atemluftversorgungsleitung 22a weist beispielhaft einen ovalen Querschnitt auf. Es wäre jedoch auch ein anderer, einem Fachmann als sinnvoll erscheinender Querschnitt der Atemluftversorgungsleitung 22a denkbar, wie beispielsweise ein kreisförmiger Querschnitt. Die Atemluftversorgungsleitung 22a erstreckt sich von der Atemluftleitung 46a zu dem Atembereich 20a.

Des Weiteren weist die Mundschutzvorrichtung 12a eine weitere, zu der Atemluftversorgungsleitung 22a redundante, mit dem Maskengrundkörper 16a verbundene Atemluftversorgungsleitung 22'a auf. Die weitere Atemluftversorgungsleitung 22'a begrenzt einen weiteren, in den Atembereich 20a mündenden Atemluftkanal, der zu einer Führung des aktiven Atemluftstroms 26a vorgesehen ist. Die weitere Atemluftversorgungsleitung 22'a ist von einem elastischen Schlauch gebildet. Die weitere Atemluftversorgungsleitung 22'a weist beispielhaft einen ovalen Querschnitt auf. Die weitere Atemluftversorgungsleitung 22'a erstreckt sich von der Atemluftleitung 46a zu dem Atembereich 20a. Die weitere Atemluftversorgungsleitung 22'a ist auf einer der Atemluftversorgungsleitung 22a abgewandten Seite des Maskengrundkörpers 16a angeordnet. Die Atemluftversorgungsleitungen 22a, 22'a sind dazu vorgesehen, auf verschiedenen Seiten eines Kopfs 30a des Benutzers 18a vorbeigeführt zu werden. Die weitere Atemluftversorgungsleitung 22'a weist eine zu der Atemluftversorgungsleitung 22a redundante Funktion auf. Die weitere Atemluftversorgungsleitung 22'a dient zu einer Erhöhung einer Sicherheit einer Versorgung mit dem Atemluftstrom 26a. Die Atemluftversorgungsleitung 22a und die weitere Atemluftversorgungsleitung 22'a sind jeweils unabhängig voneinander funktionstüchtig.

Die mit der Gebläsevorrichtung 14a verbundene Atemluftleitung 46a ist zu einer Führung des Atemluftstroms 26a zu den Atemluftversorgungsleitungen 22a, 22'a vorgesehen. Die Atemluftleitung 46a ist ferner dazu vorgesehen, den Atemluftstrom 26a auf die Atemluftversorgungsleitung 22a und die weitere Atemluftversorgungsleitung 22'a aufzuteilen. Die Atemluftleitung 46a ist über ein T-Verbindungsstück 108a mit der Atemluftversorgungsleitung 22a und der weiteren Atemluftversorgungsleitung 22'a gekoppelt. Das T-Verbindungsstück 108a ist zu einer Anordnung in einem Nackenbereich des Benutzers 18a vorgesehen.

Die Mundschutzvorrichtung 12a weist ferner ein Befestigungsband 28a zu einer Fixierung des Maskengrundkörpers 16a an dem Kopf 30a des Benutzers 18a auf. Das Befestigungsband 28a ist von einem elastischen Band, wie insbesondere einem Gummiband, gebildet. Das Befestigungsband 28a weist eine Breite auf, welche zumindest annähernd einer Breite der Atemluftversorgungsleitung 22a entspricht. Ferner ist eine effektive Länge des Befestigungsbands 28a einstellbar ausgebildet. Das Befestigungsband 28a erstreckt sich von einem ersten Ende des Maskengrundkörpers 16a zu einem gegenüberliegenden zweiten Ende des Maskengrundkörpers 16a. Das Befestigungsband 28a erstreckt sich von einem ersten Ende des Maskengrundkörpers 16a, an welchem die Atemluftversorgungsleitung 22a mit dem Maskengrundkörper 16a verbunden ist, zu einem gegenüberliegenden zweiten Ende des Maskengrundkörpers 16a, an welchem die weitere Atemluftversorgungsleitung 22'a mit dem Maskengrundkörper 16a verbunden ist. Das Befestigungsband 28a ist in einem getragenen Zustand der Mundschutzvorrichtung 12a dazu vorgesehen, um einen Hinterkopf, insbesondere in einem Nackenbereich, geführt zu werden. Die Mundschutzvorrichtung 12a weist zumindest eine Verbindungseinheit 32a zu einer gleichzeitigen Steckverbindung des Befestigungsbands 28a und der zumindest einen Atemluftversorgungsleitung 22a, 22'a mit dem Maskengrundkörper 16a auf. Die Mundschutzvorrichtung 12a weist die Verbindungseinheit 32a und eine nicht weiter sichtbare weitere Verbindungseinheit zu einer gleichzeitigen Steckverbindung des Befestigungsbands 28a jeweils mit der Atemluftversorgungsleitung 22a und der weiteren Atemluftversorgungseinheit 22'a mit dem Maskengrundkörper 16a auf. Die Verbindungseinheiten 32a dienen zu einem Abziehen oder Ausziehen der Mundschutzvorrichtung 12a. Eine Kopplung erfolgt bei den Verbindungseinheiten 32a beispielsweise mittels einer Steckbewegung. Die Verbindungseinheiten 32a weisen jeweils ein erstes Kopplungselement 92a und ein zweites, zu dem ersten Kopplungselement 92a korrespondierendes Kopplungselement 94a auf. Die ersten Kopplungselemente 92a der Verbindungseinheiten 32a bilden beispielhaft jeweils eine Schnittstellenaufnahme aus, während die zweiten Kopplungselemente 94a der Verbindungseinheiten 32a jeweils einen Schnittstellenfortsatz ausbilden. Die ersten Kopplungselemente 92a der Verbindungseinheiten 32a sind jeweils an gegenüberliegenden Enden fest mit dem Maskengrundkörper 16a verbunden. Das zweite Kopplungselement 94a der Verbindungseinheit 32a ist fest mit einem ersten Ende des Befestigungsbands 28a und der Atemluftversorgungsleitung 22a ausgebildet. Das weitere zweite Kopplungselement 94a der weiteren Verbindungseinheit ist fest mit einem zweiten Ende des Befestigungsbands 28a und der weiteren Atemluftversorgungsleitung 22'a ausgebildet. Die ersten Kopplungselemente 92a der Verbindungseinheiten 32a sind jeweils von einem Schlauchanschluss gebildet. Die ersten Kopplungselemente 92a der Verbindungseinheiten 32a sind jeweils dazu vorgesehen, mit den zweiten Kopplungselementen 94a der Verbindungseinheiten 32a zu verrasten. Die zweiten Kopplungselemente 94a der Verbindungseinheiten 32a weisen jeweils Betätigungselemente 96a zu einem Lösen der Rastverbindung auf (Figur 1, 5).

Die Mundschutzvorrichtung 12a weist ein Kopfbefestigungsband 98a zu einer zusätzlichen Fixierung des Maskengrundkörpers 16a an dem Kopf 30a des Benutzers 18a auf. Ferner ist eine effektive Länge des Kopfbefestigungsbands 98a einstellbar ausgebildet. Das Kopfbefestigungsband 98a erstreckt sich von einem ersten Ende des Maskengrundkörpers 16a zu einem gegenüberliegenden zweiten Ende des Maskengrundkörpers 16a. Das Kopfbefestigungsband 98a erstreckt sich von einem ersten Ende des Maskengrundkörpers 16a, an welchem die Atemluftversorgungsleitung 22a mit dem Maskengrundkörper 16a verbunden ist, zu einem gegenüberliegenden zweiten Ende des Maskengrundkörpers 16a, an welchem die weitere Atemluftversorgungsleitung 22'a mit dem Maskengrundkörper 16a verbunden ist. Das Kopfbefestigungsband 98a ist in einem getragenen Zustand der Mundschutzvorrichtung 12a dazu vorgesehen, um einen Hinterkopf, insbesondere einen Oberkopf, geführt zu werden. Die Mundschutzvorrichtung 12a weist eine Befestigungseinheit 100a und eine weitere Befestigungseinheit 100'a zu einer verstellbaren Befestigung des Kopfbefestigungsbands 98a an den Enden mit dem Maskengrundkörper 16a auf. Das Kopfbefestigungsband 98a ist an den Befestigungseinheiten 100a, 100'a verstellbar durch Ausnehmungen zu einer Befestigung geführt.

Ferner weist die Mundschutzvorrichtung 12a eine Einstelleinheit 34a auf, mittels welcher zumindest eine effektive Länge einer Seitenkante 36a des Maskengrundkörpers 16a zumindest teilweise einstellbar ausgebildet ist. Mittels der Einstelleinheit 34a ist eine effektive Länge der Seitenkante 36a von dem ersten Ende, an welchem das erste Kopplungselement 92a angeordnet ist, zu dem zweiten Ende, an welchem das weitere erste Kopplungselement angeordnet ist, des Maskengrundkörpers 16a einstellbar ausgebildet. Die Seitenkante 36a verläuft im Wesentlichen parallel zu einer Haupterstreckungsrichtung des Maskengrundkörpers 16a. Die Einstelleinheit 34a umfasst eine Kordel 102a, insbesondere eine elastische Kordel, sowie eine Kordelklemme 104a. Die Kordel 102a der Einstelleinheit 34a erstreckt sich in einem Kanal des Maskengrundkörpers 16a von dem ersten Ende des Maskengrundkörpers 16a zu dem dem ersten Ende gegenüberliegenden zweiten Ende des Maskengrundkörpers 16a. Die Kordel 102a ist an dem ersten Ende und dem zweiten Ende befestigt. Mittels der Kordelklemme 104a ist eine effektive Länge der Kordel 102a und damit auch der Seitenkante 36a des Maskengrundkörpers 16a manuell einstellbar ausgebildet. Insbesondere ist durch die Ausbildung unterschiedlich großer Schlaufen der Kordel 102a mittels der Kordelklemme 104a eine effektive Länge der Kordel 102a manuell einstellbar ausgebildet.

Des Weiteren weist die Mundschutzvorrichtung 12a die mit dem Maskengrundkörper 16a verbundene Trennschicht 38a auf, welche zu einer zumindest teilweisen Trennung des Atembereichs 20a von dem Auslassbereich 40a vorgesehen ist. Der Auslassbereich 40a ist zumindest teilweise von dem Maskengrundkörper 16a begrenzt. Der Auslassbereich 40a ist unter dem Atembereich 20a angeordnet. Der Maskengrundkörper 16a begrenzt in einem Betriebszustand zusammen mit dem Gesicht des Benutzers 18a einen räumlichen Bereich, welcher mittels der Trennschicht 38a in einen Atembereich 20a und einen Auslassbereich 40a unterteilt ist. Die Trennschicht 38a bildet zusammen mit dem Maskengrundkörper 16a einen den Atembereich 20a zumindest teilweise ausbildenden Kanal aus, welcher sich bis zu einem Mittelbereich der Mundschutzvorrichtung 12a erstreckt. Der von der Trennschicht 38a ausgebildete Kanal erstreckt sich von dem Atemluftkanal 24a und dem weiteren Atemluftkanal bis hin zu einer Mund- und/oder Nasenpartie des Benutzers 18a. In der Mund- und/oder Nasenpartie des Benutzers 18a geht der Atembereich 20a in den Auslassbereich 40a über. Die Trennschicht 38a ist einstückig mit dem Maskengrundkörper 16a ausgebildet. Die Trennschicht 38a ragt senkrecht zu dem Maskengrundkörper 16a zwischen den Atembereich 20a und den Auslassbereich 40a. Die Trennschicht 38a weist in einem Mittelbereich eine Aussparung 106a auf, welche den Atembereich 20a mit dem Auslassbereich 40a verbindet. Die Trennschicht 38a besteht zumindest im Wesentlichen aus einem textilen Material. Die Trennschicht 38a besteht vollständig aus einem Textil. Die Trennschicht 38a ist zu einer definierten Luftführung vorgesehen. Die Trennschicht 38a ist dazu vorgesehen, den Atemluftstrom 26a vor Erreichen des Auslassbereichs 40a an der Mund- und/oder Nasenpartie des Benutzers 18a vorbei zu führen. Die Trennschicht 38a weist dazu in dem Mittelbereich die Aussparung 106a auf, welche den Atembereich 20a mit dem Auslassbereich 40a verbindet. Der Atemluftstrom 26a strömt in einem Betrieb von dem Atemluftkanal 24a und dem weiteren Atemluftkanal in den Atembereich 20a und von diesem durch die Aussparung 106a in den Auslassbereich 40a. Die Aussparung 106a ist in einem Nahbereich der Mund- und/oder Nasenpartie des Benutzers 18a angeordnet (Figur 6).

Zudem weist die Mundschutzvorrichtung 12a ein Ablassventil 42a auf, welches dazu vorgesehen ist, einen Druck in dem Atembereich 20a auf einen zumindest annähernd konstanten Wert zu regeln. Das Ablassventil 42a ist von einem Überdruckventil, insbesondere einem Ein-Weg-Überdruckventil, gebildet, welches dazu vorgesehen ist, ab einem definierten Überdruck in dem Atembereich 20a bzw. dem Auslassbereich 40a gegenüber einer Umgebung zu öffnen. Das Ablassventil 42a ist dazu vorgesehen, einen definierten Überdruck in dem Atembereich 20a zuzulassen, insbesondere zu halten. Vorzugsweise ist das Ablassventil 42a von einem mechanischen Ventil gebildet. Der Maskengrundkörper 16a ist nicht vollständig gegenüber einem Gesicht des Benutzers 18a abgedichtet, sodass neben dem Ablassventil 42a an einem Übergang von dem Maskengrundkörper 16a zu dem Gesicht ebenfalls Luft entweichen kann. Bei einer zu großen Leckage oder bei einer abgenommenen Mundschutzvorrichtung 12a an dem Übergang von dem Maskengrundkörper 16a zu dem Gesicht kann der Druck in dem Atembereich 20a nicht mehr gehalten werden und der Druck fällt unter den Grenzwert des Ablassventils 42a. Dies kann mittels der Gebläsevorrichtung 14a, insbesondere anhand einer Last des Lüfters 48a, erfasst werden und es kann gegebenenfalls ein Warnsignal an den Benutzer 18a ausgegeben werden. Der Benutzer 18a kann so auf ein falsches Tragen der Mundschutzvorrichtung 12a automatisch hingewiesen werden. Ferner kann der Lüfter 48a so automatisch stoppen, wenn die Mundschutzvorrichtung 12a angezogen wird. Unter regulären Bedingungen wird der Druck in dem Atembereich 20a mittels des Ablassventils 42a auf einen annähernd konstanten Wert geregelt (Figur 4).

Ferner ist zudem denkbar, dass der Maskengrundkörper 16a einen Teilbereich 44a aufweist, welcher luftdurchlässig ausgeführt ist. Der Teilbereich 44a ist insbesondere aus einem luftdurchlässigen Textil hergestellt. Der Teilbereich 44a grenzt direkt an den Auslassbereich 40a an. Der Teilbereich 44a dient zu einem definierten Ablass von Luft in dem Auslassbereich 40a. Der Teilbereich 44a ist zusätzlich zu dem Ablassventil 42a vorgesehen, es wäre jedoch auch denkbar, dass lediglich der Teilbereich 44a vorgesehen ist und der Teilbereich 44a die Funktion des Ablassventils 42a übernimmt.

In der Figur 7 ist ein weiteres Ausführungsbeispiel der Erfindung gezeigt. Die nachfolgenden Beschreibungen beschränken sich im Wesentlichen auf die Unterschiede zwischen den Ausführungsbeispielen, wobei bezüglich gleich bleibender Bauteile, Merkmale und Funktionen auf die Beschreibung des Ausführungsbeispiels der Figuren 1 bis 6 verwiesen werden kann. Zur Unterscheidung der Ausführungsbeispiele ist der Buchstabe a in den Bezugszeichen des Ausführungsbeispiels in den Figuren 1 bis 6 durch den Buchstaben b in den Bezugszeichen des Ausführungsbeispiels der Figur 7 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung des Ausführungsbeispiels der Figuren 1 bis 6 verwiesen werden.

Figur 7 zeigt eine Gebläsevorrichtung 14b eines Atemschutzsystems. Die Gebläsevorrichtung 14b ist zu einer Erzeugung eines Atemluftstroms 26b vorgesehen. Die Gebläsevorrichtung 14b ist zu einer Erzeugung eines Atemluftstroms 26b für eine Mundschutzvorrichtung vorgesehen.

Die Gebläsevorrichtung 14b weist eine Gehäuseeinheit 58b auf. Die Gehäuseeinheit 58b ist von einem Kunststoffgehäuse gebildet. Die Gehäuseeinheit 58b weist zwei miteinander verbundene Gehäuseschalen 70b, 72b auf und zwar eine erste Gehäuseschale 70b und eine zweite Gehäuseschale 72b. Die Gehäuseeinheit 58b weist eine Dicke von weniger als 70 mm auf.

Ferner weist die Gebläsevorrichtung 14b einen Lüfter 48b zu einer Erzeugung eines Luftstroms 50b auf. Die Gebläsevorrichtung 14b ist zu einer Erzeugung eines Überdrucks in der Mundschutzvorrichtung 12b vorgesehen. Der Lüfter 48b ist zu einer Erzeugung eines Überdrucks in der Mundschutzvorrichtung 12b vorgesehen. Der Lüfter 48b ist von einem elektrischen Radiallüfter gebildet.

Des Weiteren weist die Gebläsevorrichtung 14b ein Filterelement 52b auf. Das Filterelement 52b ist dazu vorgesehen, von dem Luftstrom 50b durchströmt zu werden. Das Filterelement 52b ist von einem quaderförmigen Filtermodul gebildet. Das Filterelement 52b ist von einem Schwebstofffilter gebildet. Das Filterelement 52b ist als Tiefenfilter, insbesondere als Lamellenfilter, ausgebildet. Eine Haupterstreckungsebene 54b des Filterelements 52b erstreckt sich zumindest im Wesentlichen parallel zu einer Haupterstreckungsebene der Gehäuseeinheit 58b. Das Filterelement 52b ist in einem unteren Bereich der Gebläsevorrichtung 14b angeordnet. Die Gehäuseeinheit 58b nimmt den Lüfter 48b und das Filterelement 52b auf.

Ferner weist die Gebläsevorrichtung 14b ein weiteres Filterelement 52'b auf. Das weitere Filterelement 52'b ist dazu vorgesehen, von dem Luftstrom 50b durchströmt zu werden. Das weitere Filterelement 52'b ist dazu vorgesehen, vor dem Filterelement 52b von dem Luftstrom 50b durchströmt zu werden. Das weitere Filterelement 52'b ist von einem quaderförmigen Filtermodul gebildet. Das weitere Filterelement 52'b ist von einem Aktivkohle-Geruchsfilter gebildet. Eine Haupterstreckungsebene 54'b des weiteren Filterelements 52'b erstreckt sich zumindest im Wesentlichen parallel zu einer Haupterstreckungsebene der Gehäuseeinheit 58b. Das weitere Filterelement 52'b ist in einem unteren Bereich der Gebläsevorrichtung 14b angeordnet. Die Gehäuseeinheit 58b nimmt den Lüfter 48b, das Filterelement 52b und das weitere Filterelement 52'b auf. An einer Eingangsseite des weiteren Filterelements 52'b sind Lufteinlassöffnungen 78b angeordnet. An einer Eingangsseite des Filterelements 52b ist das weitere Filterelement 52'b angeordnet.

Der Lüfter 48b ist neben dem Filterelement 52b angeordnet, wobei der Luftstrom 50b zwischen dem Lüfter 48b und dem Filterelement 52b umgelenkt ist. Das weitere Filterelement 52'b ist ebenfalls neben dem Lüfter 48b angeordnet ist. Das Filterelement 52b, das weitere Filterelement 52'b und der Lüfter 48b sind gemeinsam in der Gehäuseeinheit 58b angeordnet.

Die Gebläsevorrichtung 14b weist ferner einen das Filterelement 52b aufnehmenden Luftleitkanal 82b auf, welcher zu einer Führung des Luftstroms 50b zwischen dem Filterelement 52b und dem Lüfter 48b vorgesehen ist. Der Luftleitkanal 82b ist getrennt von der Gehäuseeinheit 58b ausgebildet. Die Gehäuseeinheit 58b weist eine Aufnahme zu einer definierten Aufnahme des Luftleitkanals 82b auf. Der Luftleitkanal 82b ist aus der Gehäuseeinheit 58b entnehmbar ausgebildet. Der Luftleitkanal 82b kann in einer definierten Position in die Gehäuseeinheit 58b eingesetzt werden. In einem in die Gehäuseeinheit 58b eingesetzten Zustand des Luftleitkanals 82b ist der Luftleitkanal 82b direkt mit einem Eingangskanal des Lüfters 48b gekoppelt. Eine Auslassöffnung 114b des Luftleitkanals 82b ist dichtend mit dem Eingangskanal des Lüfters 48 gekoppelt.

Das Filterelement 52b ist fest in den Luftleitkanal 82b integriert. Das weitere Filterelement 52'b ist fest in den Luftleitkanal 82b integriert. Der Luftleitkanal 82b, das Filterelement 52b und das weitere Filterelement 52'b bilden ein Filterwechselmodul 110b aus. Das Filterwechselmodul 110b ist als Ganzes über die Abdeckung 74b wechselbar ausgebildet. Das Filterelement 52b und das weitere Filterelement 52'b sind zumindest teilweise stoffschlüssig mit dem Luftleitkanal 82b verbunden. Das Filterelement 52b und das weitere Filterelement 52'b sind in den Luftleitkanal 82b eingeklebt. Das Filterelement 52b und das weitere Filterelement 52'b sind in einem Bereich einer Einlassöffnung 112b in den Luftleitkanal 82b eingeklebt. Der Luftleitkanal 82b bildet einen Filterrahmen des Filterelements 52b und des weiteren Filterelements 52'b aus. Das Filterelement 52b und das weitere Filterelement 52'b sind gestapelt angeordnet. Das Filterelement 52b ist strömungstechnisch entlang des Luftstroms 50b vor dem Lüfter 48b angeordnet. Das weitere Filterelement 52'b ist strömungstechnisch entlang des Luftstroms 50b vor dem Filterelement 52b angeordnet. Der Luftstrom 50b zwischen dem Lüfter 48b und dem Filterelement 52b ist um zumindest annähernd 90° umgelenkt. Eine Umlenkung des Luftstroms 50b erfolgt in dem Luftleitkanal 82b. Eine Durchströmrichtung r₁ des Luftstroms 50b durch das Filterelement 52b ist im Wesentlichen von einer Durchströmrichtung r₂ des Luftstroms 50b durch den Lüfter 48b verschieden. Eine Durchströmrichtung r₃ des Luftstroms 50b durch das weitere Filterelement 52'b ist im Wesentlichen von einer Durchströmrichtung r₂ des Luftstroms 50b durch den Lüfter 48b verschieden. Die Durchströmrichtung r₃ des Luftstroms 50b durch das weitere Filterelement 52'b entspricht im Wesentlichen der Durchströmrichtung r₁ des Luftstroms 50b durch das Filterelement 52b. Die Durchströmrichtung r₂ des Luftstroms 50b durch den Lüfter 48b verläuft parallel zu einer Haupterstreckungsebene 56b des Lüfters 48b. Die Durchströmrichtung r₁ des Luftstroms 50b durch das Filterelement 52b verläuft senkrecht zu der Haupterstreckungsebene 54b des Filterelements 52b. Die Durchströmrichtung r₃ des Luftstroms 50b durch das weitere Filterelement 52'b verläuft senkrecht zu der Haupterstreckungsebene 54'b des weiteren Filterelements 52'b. Die Durchströmrichtung r₁ des Filterelements 52b und die Durchströmrichtung r₃ des weiteren Filterelements 52'b sind gegenüber der Durchströmrichtung r₂ des Lüfters 48b um zumindest annähernd 90° abgewinkelt. Der Luftleitkanal 82b ist zu einer Umlenkung des Luftstroms 50b zwischen dem Lüfter 48b und dem Filterelement 52b vorgesehen. Der Luftleitkanal 82b weist eine abgeknickte Luftführung auf. Eine Einströmrichtung r_{L1} des Luftstroms 50b in den Luftleitkanal 82b ist wesentlich von einer Ausströmrichtung r_{L2} des Luftstroms 50b aus dem Luftleitkanal 82b verschieden. Ein Winkel zwischen der Einströmrichtung r_{L1} des Luftstroms 50b in den Luftleitkanal 82b und der Ausströmrichtung r_{L2} des Luftstroms 50b aus dem Luftleitkanal 82b beträgt zumindest annähernd 90°.

### Bezugszeichen

- 10: Atemschutzsystem
- 12: Mundschutzvorrichtung
- 14: Gebläsevorrichtung
- 16: Maskengrundkörper
- 18: Benutzer
- 20: Atembereich
- 22: Atemluftversorgungsleitung
- 22': Atemluftversorgungsleitung
- 24: Atemluftkanal
- 26: Atemluftstrom
- 28: Befestigungsband
- 30: Kopf
- 32: Verbindungseinheit
- 34: Einstelleinheit
- 36: Seitenkante
- 38: Trennschicht
- 40: Auslassbereich
- 42: Ablassventil
- 44: Teilbereich
- 46: Atemluftleitung
- 48: Lüfter
- 50: Luftstrom
- 52: Filterelement
- 52': Filterelement
- 54: Haupterstreckungsebene
- 54': Haupterstreckungsebene
- 56: Haupterstreckungsebene
- 58: Gehäuseeinheit
- 60: Weste
- 62: Bedieneinheit
- 64: Bedienelement
- 66: Steuer- und/oder Regeleinheit
- 68: Sensoreinheit
- 70: Gehäuseschale
- 72: Gehäuseschale
- 74: Abdeckung
- 76: Abdeckung
- 78: Lufteinlassöffnung
- 80: Luftauslassöffnung
- 82: Luftleitkanal
- 84: Energiespeicher
- 86: Steuer- und/oder Regeleinheit
- 88: Kabel
- 90: Dichtungselement
- 92: Kopplungselement
- 94: Kopplungselement
- 96: Betätigungselement
- 98: Kopfbefestigungsband
- 100: Befestigungseinheit
- 100': Befestigungseinheit
- 102: Kordel
- 104: Kordelklemme
- 106: Aussparung
- 108: T-Verbindungsstück
- 110: Filterwechselmodul
- 112: Einlassöffnung
- 114: Auslassöffnung

- d: Dicke
- r₁: Durchströmrichtung
- r₂: Durchströmrichtung
- r₃: Durchströmrichtung
- r_{L1}: Einströmrichtung
- r_{L2}: Ausströmrichtung

## Patentansprüche

1. Gebläsevorrichtung für ein Atemschutzsystem (10a), mit einem Lüfter (48a; 48b) zu einer Erzeugung eines Luftstroms (50a; 50b), mit zumindest einem Filterelement (52a; 52b), welches dazu vorgesehen ist, von dem Luftstrom (50a; 50b) durchströmt zu werden, mit einer den Lüfter (48a; 48b) und das zumindest eine Filterelement (52a; 52b) aufnehmenden Gehäuseeinheit (58a; 58b) und mit einem das Filterelement (52a; 52b) aufnehmenden Luftleitkanal (82a; 82b), welcher zu einer Führung des Luftstroms (50a; 50b) zwischen dem Filterelement (52a; 52b) und dem Lüfter (48a; 48b) vorgesehen ist, wobei das Filterelement (52a; 52b) strömungstechnisch entlang des Luftstroms (50a; 50b) vor dem Lüfter (48a; 48b) angeordnet ist, wobei der Luftleitkanal (82a; 82b) getrennt von der Gehäuseeinheit (58a; 58b) ausgebildet ist und das zumindest eine Filterelement (52a; 52b) fest in den Luftleitkanal (82a; 82b) integriert ist, wobei die Gehäuseeinheit (58a; 58b) eine Aufnahme zu einer definierten Aufnahme des Luftleitkanals (82a; 82b) aufweist, wobei der Luftleitkanal (82a; 82b) aus der Gehäuseeinheit (58a; 58b) entnehmbar ausgebildet ist, wobei das Filterelement (52a; 52b) und der Lüfter (48a; 48b) in der gemeinsamen Gehäuseeinheit (58a; 58b) angeordnet sind, **dadurch gekennzeichnet, dass** der Luftleitkanal (82a; 82b) zu einer Umlenkung eines Luftstroms (50a; 50b) zwischen dem Lüfter (48a; 48b) und dem Filterelement (52a; 52b) vorgesehen ist, und dass der Luftleitkanal (82a; 82b) eine abgeknickte Luftführung aufweist und dass das zumindest eine Filterelement (52a; 52b) zumindest teilweise stoffschlüssig mit dem Luftleitkanal (82a; 82b) verbunden ist.

2. Gebläsevorrichtung nach Anspruch 1,
**dadurch gekennzeichnet, dass**
der Luftleitkanal (82a) und das zumindest eine Filterelement (52a) ein Filterwechselmodul (110a) ausbilden.

3. Gebläsevorrichtung nach einem der vorhergehenden Ansprüche,
**dadurch gekennzeichnet, dass**
der Luftleitkanal (82a; 82b) einen Filterrahmen des zumindest einen Filterelements (52a; 52b) ausbildet.

4. Gebläsevorrichtung nach einem der vorhergehenden Ansprüche,
**dadurch gekennzeichnet, dass**
eine Einströmrichtung (r_{L1}) des Luftstroms (50a; 50b) in den Luftleitkanal (82a; 82b) wesentlich von einer Ausströmrichtung (r_{L2}) des Luftstroms (50a; 50b) aus dem Luftleitkanal (82a; 82b) verschieden ist.

5. Gebläsevorrichtung nach einem der vorhergehenden Ansprüche,
**dadurch gekennzeichnet, dass**
der Luftleitkanal (82a; 82b) eine Einlassöffnung (112a; 112b) und eine Auslassöffnung (114a; 114b) aufweist, wobei ein Öffnungsquerschnitt der Einlassöffnung (112a; 112b) wesentlich größer ist als ein Öffnungsquerschnitt der Auslassöffnung (114a; 114b).

6. Gebläsevorrichtung nach einem der vorhergehenden Ansprüche,
**gekennzeichnet durch**
ein weiteres Filterelement (52'b), welches neben dem Lüfter (48b) und welches fest in den Luftleitkanal (82a; 82b) integriert ist.

7. Gebläsevorrichtung nach Anspruch 6,
**dadurch gekennzeichnet, dass**
der Luftleitkanal (82b) das Filterelement (52b) und das weitere Filterelement (52'b) ein Filterwechselmodul (110b), insbesondere ein alternatives Filterwechselmodul, ausbilden.

8. Gebläsevorrichtung nach einem der vorhergehenden Ansprüche,
**dadurch gekennzeichnet, dass**
die Gehäuseeinheit (58a; 58b) eine Dicke (d) von weniger als 70 mm aufweist.

9. Gebläsevorrichtung nach einem der vorhergehenden Ansprüche,
**dadurch gekennzeichnet, dass**
der Lüfter (48a; 48b) zu einer Erzeugung eines Volumenstroms des Luftstroms (50a; 50b) von zumindest 50l/min und maximal 250l/min vorgesehen ist.

10. Atemschutzsystem, insbesondere Gebläse-Atemschutzsystem, mit einer Gebläsevorrichtung (14a; 14b) nach einem der vorhergehenden Ansprüche und mit zumindest einer Mundschutzvorrichtung (12a).

11. Atemschutzsystem nach Anspruch 10,
**dadurch gekennzeichnet, dass**
die zumindest eine Gebläsevorrichtung (14a; 14b) zu einer Erzeugung eines Überdrucks in der Mundschutzvorrichtung (12a) vorgesehen ist.

## Claims

1. Blower device for a respiratory protection system (10a),
with a fan (48a; 48b) for generating an airflow (50a; 50b),
with at least one filter element (52a; 52b) which is configured to be flown through by the airflow (50a; 50b),
with a housing unit (58a; 58b) accommodating the fan (48a; 48b) and the at least one filter element (52a; 52b), and
with an air conveying channel (82a; 82b), which accommodates the filter element (52a; 52b) and is configured for guiding the airflow (50a; 50b) between the filter element (52a; 52b) and the fan (48a; 48b), the filter element (52a; 52b) being arranged along the airflow (50a; 50b) fluidically upstream of the fan (48a; 48b), wherein the air conveying channel (82a; 82b) is embodied separately from the housing unit (58a; 58b) and the at least one filter element (52a; 52b) is fixedly integrated in the air conveying channel (82a; 82b),
wherein the housing unit (58a; 58b) comprises a receptacle for a defined accommodation of the air conveying channel (82a; 82b),
wherein the air conveying channel (82a; 82b) is realized so as to be removable from the housing unit (58a; 58b),
wherein the filter element (52a; 52b) and the fan (48a; 48b) are arranged in the common housing unit (58a; 58b),
**characterised in that**
the air conveying channel (82a; 82b) is configured for a deflection of an airflow (50a; 50b) between the fan (48a; 48b) and the filter element (52a; 52b),
and that the air conveying channel (82a; 82b) has a bent air guidance,
and that the at least one filter element (52a; 52b) is connected to the air conveying channel (82a; 82b) at least partly by substance-to-substance bond.

2. Blower device according to claim 1,
**characterised in that**
the air conveying channel (82a) and the at least one filter element (52a) form a filter exchange module (110a).

3. Blower device according to one of the preceding claims,
**characterised in that**
the air conveying channel (82a; 82b) forms a filter frame of the at least one filter element (52a; 52b).

4. Blower device according to one of the preceding claims,
**characterised in that**
a flow-in direction (r_{L1}) of the airflow (50a; 50b) into the air conveying channel (82a; 82b) is substantially different from a flow-out direction (r_{L2}) of the airflow (50a; 50b) out of the air conveying channel (82a; 82b).

5. Blower device according to one of the preceding claims,
**characterised in that**
the air conveying channel (82a; 82b) has an inlet opening (112a; 112b) and an outlet opening (114a; 114b), an opening cross section of the inlet opening (112a; 112b) being substantially larger than an opening cross section of the outlet opening (114a; 114b).

6. Blower device according to one of the preceding claims,
**characterised by**
a further filter element (52'b), which is situated next to the fan (48b) and which is fixedly integrated in the air conveying channel (82a; 82b).

7. Blower device according to claim 6,
**characterised in that**
the air conveying channel (82b), the filter element (52b) and the further filter element (52'b) form a filter exchange module (110b), in particular an alternative filter exchange module.

8. Blower device according to one of the preceding claims,
**characterised in that**
the housing unit (58a; 58b) has a thickness (d) of less than 70 mm.

9. Blower device according to one of the preceding claims,
**characterised in that**
the fan (48a; 48b) is configured to create a volume flow of the airflow (50a; 50b) of at least 50 l/min and maximally 250 l/min.

10. Respiratory protection system, in particular blower respiratory protection system, with a blower device (14a; 14b) according to one of the preceding claims and with at least one mouth protection device (12a).

11. Respiratory protection system according to claim 10,
**characterised in that**
the at least one blower device (14a; 14b) is configured to create a positive pressure in the mouth protection device (12a).

## Revendications

1. Dispositif de ventilation pour un système de protection respiratoire (10a),
avec un ventilateur (48a ; 48b) pour générer un flux d'air (50a ; 50b), avec au moins un élément filtrant (52a ; 52b) prévu pour être traversé par le flux d'air (50a ; 50b),
avec une unité de boîtier (58a ; 58b) logeant le ventilateur (48a ; 48b) et l'au moins un élément filtrant (52a ; 52b) et avec un canal de guidage d'air (82a ; 82b) logeant l'élément filtrant (52a ; 52b) et prévu pour conduire le flux d'air (50a ; 50b) entre l'élément filtrant (52a ; 52b) et le ventilateur (48a ; 48b), l'élément filtrant (52a ; 52b) étant disposé fluidiquement le long du flux d'air (50a ; 50b) en amont du ventilateur (48a ; 48b),
où le canal de guidage d'air (82a ; 82b) est réalisé séparément de l'unité de boîtier (58a ; 58b) et l'au moins un élément filtrant (52a ; 52b) est intégré fixement dans le canal de guidage d'air (82a ; 82b),
où l'unité de boîtier (58a ; 58b) comprend un réceptacle pour un logement défini du canal de guidage d'air (82a ; 82b),
où le canal de guidage d'air (82a ; 82b) est réalisé de manière à être enlevable de l'unité de boîtier (58a ; 58b),
où l'élément filtrant (52a ; 52b) et le ventilateur (48a ; 48b) sont disposés dans l'unité de boîtier commune (58a ; 58b),
**caractérisé en ce que**
le canal de guidage d'air (82a ; 82b) est prévu pour défléchir un flux d'air (50a ; 50b) entre le ventilateur (48a ; 48b) et l'élément filtrant (52a ; 52b), et
que le canal de guidage d'air (82a ; 82b) comprend un guidage d'air coudé et que l'au moins un élément filtrant (52a ; 52b) est lié au moins en partie par liaison de matière au canal de guidage d'air (82a ; 82b).

2. Dispositif de ventilation selon la revendication 1,
**caractérisé en ce que**
le canal de guidage d'air (82a) et l'au moins un élément filtrant (52a) forment un module d'échange-filtre (110a).

3. Dispositif de ventilation selon l'une des revendications précédentes,
**caractérisé en ce que**
le canal de guidage d'air (82a ; 82b) forme un cadre de filtre de l'au moins un élément filtrant (52a ; 52b).

4. Dispositif de ventilation selon l'une des revendications précédentes,
**caractérisé en ce qu'**
une direction d'entrée (r_{L1}) du flux d'air (50a ; 50b) dans le canal de guidage d'air (82a ; 82b) est sensiblement différente d'une direction de sortie (r_{L2}) du flux d'air (50a ; 50b) hors du canal de guidage d'air (82a ; 82b).

5. Dispositif de ventilation selon l'une des revendications précédentes,
**caractérisé en ce que**
le canal de guidage d'air (82a ; 82b) comprend une ouverture d'entrée (112a ; 112b) et une ouverture de sortie (114a ; 114b),
une coupe transversale-ouverture de l'ouverture d'entrée (112a ; 112b) étant sensiblement plus grande qu'une coupe transversale-ouverture de l'ouverture de sortie (114a ; 114b).

6. Dispositif de ventilation selon l'une des revendications précédentes, **caractérisé par**
un autre élément filtrant (52'b) situé à côté du ventilateur (48b) et intégré fixement dans le canal de guidage d'air (82a ; 82b).

7. Dispositif de ventilation selon la revendication 6,
**caractérisé en ce que**
le canal de guidage d'air (82b), l'élément filtrant (52b) et l'autre élément filtrant (52'b) forment un module d'échange-filtre (110b), en particulier un module d'échange-filtre alternatif.

8. Dispositif de ventilation selon l'une des revendications précédentes,
**caractérisé en ce que**
l'unité de boîtier (58a ; 58b) présente une épaisseur (d) inférieure à 70 mm

9. Dispositif de ventilation selon l'une des revendications précédentes,
**caractérisé en ce que**
le ventilateur (48a ; 48b) est prévu pour générer un débit volumique du flux d'air (50a ; 50b) d'au moins 50 l/min et d'au maximum 250 l/min.

10. Système de protection respiratoire, en particulier système de protection respiratoire à ventilation, avec un dispositif de ventilation (14a ; 14b) selon l'une des revendications précédentes et avec au moins un dispositif de protection buccale (12a).

11. Système de protection respiratoire selon la revendication 10,
**caractérisé en ce que**
l'au moins un dispositif de ventilation (14a ; 14b) est prévu pour générer une surpression dans le dispositif de protection buccale (12a).
